# FASCICULE DE BREVET EUROPEEN

(11) **EP 0 082 840 B1**
(45) Date de publication et mention de la délivrance du brevet: **28.05.1986**
(21) Numéro de dépôt: 81902481.1
(22) Date de dépôt: 08.09.1981
(51) Int. Cl.: G04B 37/05

(54) **BOITE DE MONTRE ETANCHE**
WASSERDICHTES UHRGEHÄUSE
FLUID-TIGHT WATCHCASE

(30) Priorité: 02.07.1981 CH 4377/81
(43) Date de publication de la demande: 06.07.1983
(73) Titulaire: FIRMA H. FINGER, CH-2543 Lengnau b. Biel (CH)
(72) Inventeur: FINGER, Hansjörg, CH-2543 Lengnau (CH)
(74) Mandataire: Rochat, Daniel Jean
(86) Numéro de dépôt international: CH8100102
(87) Numéro de publication internationale: WO8300236

## Description

La présente invention a pour objet une boîte de montre étanche comprenant une lunette, un verre, un fond fixé à la lunette de manière amovible par des moyens qui sont localisés sur le pourtour de la lunette et du fond, et un élément intermédiaire qui comporte une partie annulaire, qui est destiné à maintenir le mouvement en place, et qui est logé entre le fond et la lunette, ces deux derniers éléments présentant un plan de jonction situé à un niveau intermédiaire entre les faces supérieure et inférieure de l'élément intermédiaire.

Actuellement, la construction des boîtes de montre étanches se heurte aux problèmes posés par l'exigence de réalisations aussi minces que possible, dans lequelles l'étanchéité est assurée d'une façon parfaite et dont la forme doit pouvoir être choisie à volonté, c'est-à-dire différer d'une forme circulaire. Les exigences de la pratique s'étendent également à la simplicité de fabrication, à la rigidité des pièces, à l'esthétique et à la facilité de démontage, notamment en vue du changement des piles dans le cas des montres électroniques.

Une boîte de montre du genre défini ci-dessus est déjà connue par le brevet suisse CH-B-619 345. Dans cette construction, toutefois, le fait que le fond et la lunette présentent un plan de jonction situé à un niveau intermédiaire entre les faces supérieure et inférieure de l'élément intermédiaire n'est pas utilisé pour permettre une réalisation de hauteur réduite. En particulier l'élément intermédiaire doit être suffisamment épais pour pouvoir présenter des bourrelets saillants et superposés assurant séparément la fixation du fond et celle de la lunette, à cet élément intermédiaire.

D'autres boîtes de montres du même genre sont également connues par les publications DE-A-1523843 et CH-A-580833 (mémoire exposé 2363/69).

Or, dans ces autres constructions également il n'est pas possible de prévoir des réalisations fiables et étanches, présentant une épaisseur suffisamment réduite pour s'adapter aux épaisseurs très réduites des mouvements de montres actuels. Ces constructions de boîtes ne permettent donc pas aux utilisateurs de bénéficier grâce à la fourniture d'un habillement convenable, des efforts qui ont été faits récemment pour réduire l'épaisseur des mouvements. On sait à ce propos que dans certains cas, cette épaisseur ne dépasse que de peu un millimètre.

Or, en règle générale, les boîtes de montre doivent être équipées sur leur côté, de préférence sur trois heures, de moyens de guidage et de soutien étanches pour une tige de commande qui porte à son extrémité extérieure une couronne et qui pénètre dans le mouvement où elle assure certaines fonctions en réponse à des mouvements effectués par l'utilisateur. Ces moyens de guidage comportent une pièce indépendante en forme de tube qui est fixée à la lunette, à la paroi du fond, ou le cas échéant à la pièce intermédiaire.

Dans les constructions décrites par les documents DE-A-1 523 843 et CH-A-580 833, ce tube est engagé dans la paroi latérale de la pièce intermédiaire. De plus, dans un cas (DE-A-1 523 843), les moyens de fixation du fond à la lunette sont constitués par un engagement à cran ou à serrage radial qui s'étend sur tout le tour de la boîte, en dessous du tube. Dans l'autre cas, la pièce intermédiaire n'est pas un anneau, mais comporte elle-même un fond qui vient se superposer au fond proprement dit.

Les documents CH-B-506 829 et FR-A-2 025 630 décrivent aussi les boîtes de montres dans lesquelles un élément intermédiaire portant le mouvement est enfermé entre un fond et une lunette, cette dernière assurant le maintien du verre. Cependant, le plan de jonction est situé dans ces constructions, hors des limites des faces supérieure et inférieure de l'élément intermédiaire. En outre, ces documents ne suggèrent aucun moyen permettant de réduire l'épaisseur de l'élément intermédiaire tout en assurant au passage de la tige de commande un diamètre interne suffisant pour qu'une tige suffisamment rigide puisse être guidée dans ce passage.

La présente invention a pour but de surmonter cette difficulté.

Elle a pour objet une boîte de montre du genre mentionné au début, caractérisée en ce que l'élément intermédiaire comporte un organe métallique formé d'une pièce unique comprenant ladite partie annulaire et un prolongement radial externe, compris en hauteur entre les dites faces supérieure et inférieure, s'étendant jusqu'à l'extérieur de la boîte entre le fond et la lunette, et percé d'un passage pour l'engagement direct d'une tige de commande du mouvement, et en ce que lesdits moyens sont indépendants de l'organe intermédiaire et sont localisés en des emplacements différents de celui du prolongement radial.

On va décrire ci-après, à titre d'exemple, deux formes de réalisation de l'objet de l'invention en se référant au dessin annexé dont :
la figure 1 est une vue en coupe axiale partielle selon l'axe 12 h-6 h, de la première forme d'exécution,
la figure 2 une vue analogue à la fig. 1 selon l'axe 3 h-9 h.
la figure 3 une vue en élévation selon l'axe 3 h-9 h à plus petite échelle,
la figure 4 une vue en plan de dessus à la même échelle que la fig. 3,
la figure 5 une vue en coupe selon l'axe 3 h-9 h de la seconde forme d'exécution,
la figure 6 une vue en coupe de cette seconde forme d'exécution selon l'axe 6 h-12 h, et
la figure 7 une vue en coupe de cette seconde forme d'exécution selon un axe oblique passant par les vis de fixation.

Comme on le voit aux fig. 1 et 2, les parties visibles de la boîte décrite sont constituées par le verre 1, la lunette 2 et le fond 3. Le verre 1 est de préférence un verre minéral. Il est fixé dans une saignée annulaire 4 de la lunette 2 par des moyens connus par exemple par engagement à force ou collage. Dans la forme d'exécution décrite, la boîte est une boîte de forme rectangulaire à côtés latéraux arrondis, comme on le voit à la fig. 4. Le verre et la lunette présentent cette même forme, mais il est bien entendu que la boîte pourrait également être réalisée sous forme de boîte circulaire ou de toute autre forme.

La forme extérieure du fond 3 correspond à celle de la lunette 2 à l'exception des parties extrêmes 5 qui forment des renflements saillants et qui présentent une forme de parallélépipède se raccordant à la forme des premiers maillons du bracelet. Les détails de la fixation du bracelet aux éléments saillants 5 du fond 3 ne jouent pas de rôle en ce qui concerne la présente invention et ne seront pas décrits ici. Ces éléments saillants 5 sont limités du côté de l'intérieur par des faces planes internes 6 qui s'étendent jusqu'à un épaulement 7. La lunette 2 présente une face inférieure plane qui est conformée de façon à s'appuyer sur l'épaulement 7. Latéralement elle- est limitée selon l'axe midi-6 h par deux surfaces frontales qui s'engagent à l'intérieur de la surface 6 lors de la fermeture de la boîte. Des vis 8 partiellement vissées dans des échancrures correspondantes de la lunette et du fond assurent la fixation rigide des deux pièces l'une à l'autre.

La boîte est destinée à contenir un mouvement mécanique ou électronique 9 qui sera en général de forme circulaire et qui porte un cadran 10. Pour supporter le mouvement 9, on prévoit un élément intermédiaire de forme annulaire 11 qui joue le. rôle de cercle d'encageage. Cette pièce, qui est en métal, a un contour interne circulaire avec une collerette supportant le filet de platine du mouvemèht 9 de façon à permettre la fixation de ce mouvement au cercle 11 par des clés de fixation usuelles. Pour s'adapter à une boîte de forme non circulaire comme celle représentée au dessin, le contour extérieur du cercle 11 a une allure cylindrique circulaire dans sa partie inférieure et une forme semblable à celle de la boîte dans sa partie supérieure. Ainsi, les faces 12 et 13 (fig. 2) du cercle 11 ont respectivement une forme rectangulaire à côtés arrondis et circulaire. Entre elles est ménagé un épaulement 14 qui s'étend dans les zones situées le long des côtés latéraux au-dessus de la partie interne de l'épaulement de jonction 7. De plus, pour assurer le positionnement du cercle 11, deux garnitures d'étanchéité annulaires 15 et 16 sont prévues. La garniture 15 est pincée entre un épaulement circulaire du fond et la surface inférieure du cercle 11 tandis que la garniture 16 qui a la forme de la boîte est pincée entre un épaulement de la lunette situé à la base du réhaut et la surface supérieure du cercle 11. Dans la forme d'exécution décrite, le mouvement 9 comporte une tige de commande, par exemple une tige de remontoir et de mise à l'heure qui fait saillie du mouvement radialement sur 3 h. Pour permettre le passage de cette tige, le cercle 11 est usiné sous forme d'une pièce unique avec un prolongement radial 17 qui est percé d'un passage cylindrique désigné par 11a. Ce prolongement radial s'étend vers l'extérieur sur une distance suffisante pour que, lorsque la pièce 11 est emboîtée, il fasse saillie à l'extérieur du fond et de la lunette ou tout au moins apparaisse dans des saignées radiales 18 et 19 qui sont ménagées dans ces pièces. Le passage 11 a est un trou cylindrique d'un diamètre suffisant pour permettre le passage d'une tige de commande du mouvement. L'ensemble du prolongement radial 17 s'étend en hauteur entre les faces supérieure et inférieure de la pièce 11.

Pour réaliser la pièce 11, on commencera par découper à l'étampe une pièce annulaire présentant un prolongement radial et limitée par une face supérieure et une face inférieure qui sont planes. Le cas échéant, la partie externe du prolongement radial peut être étampée avec un bourrelet afin de faciliter l'usinage, après quoi le prolongement radial sera tourné sur sa face extérieure afin de présenter une allure cylindrique s'engageant entre les échancrures en arc de cercle 18a et 19a de la lunette et du fond. On voit que ce prolongement joue le rôle du tube usuel dans les boîtes de montre étanches. Comme la surface de jonction 7 entre la lunette et le fond est situé en hauteur entre les parties supérieure et inférieure du tube 17, le cercle 11 est partiellement engagé dans la lunette et dans le fond sur tout son pourtour. Les saignées radiales 18 et 19 qui embrassent le tube 17, embrasseront également une couronne de commande 20 (fig. 4) qui sera montée de façon étanche sur la tige selon une des différentes constructions connues dans les boîtes classiques. Ces échancrures sont également visibles à la fig. 3.

Dans le cas où le mouvement 9 comporte plusieurs tiges de commande, par exemple une tige de remontoir et un poussoir, ou, dans le cas de montres digitales, plusieurs poussoirs, le cerlce 11 sera pourvu d'autant de tubes 17 qu'il y aura d'organes de commande au mouvement.

Comme on l'a déjà mentionné, la boîte décrite peut être réalisée dans n'importe quelle forme. En particulier, la construction décrite permet aussi de réaliser des boîtes circulaires. D'autres variantes d'exécution sont également possibles en ce qui concerne l'agencement des moyens d'étanchéité et la fixation du cercle 11. Le cas échéant, les moyens d'étanchéité pourraient consister en une pièce unique à profil en U entourant complètement les faces extérieures de la pièce unique 11. Cette exécution conviendrait dans le cas où la partie inférieure et la partie supérieure de l'élément intermédiaire seraient de même forme et de mêmes dimensions.

Tel qu'il est représenté à la fig. 2, le cercle 11 est dimensionné de façon que son épaulement 14 ne repose pas sur la surface de jonction 7 lorsque la boîte est fermée. Les faces latérales 12 et 13 du fond 3 et de la lunette 2 sont ajustées de façon que le cercle 11 glisse librement entre ces éléments, de sorte que les garnitures d'étanchéité 15 et 16 assurent également la suspension élastique du mouvement.

Toutefois, selon une caractéristique additionnelle de l'invention appliquée à la seconde forme d'exécution décrite ci-après, le cercle 11 est conformé de façon qu'au moment de la fermeture de la boîte, il soit bloqué entre le fond et la lunette.

Dans cette seconde forme d'exécution, un élément intermédiaire 21 forme une pièce unique avec un prolongement radial 22 qui est percé d'un passage 23 pour la tige de commande du mouvement. L'élément intermédiaire 21 comprend ici une première partie annulaire 24 qui est en acier comme la partie tubulaire 22 et une partie annulaire préminente 25 qui est en or et fixé sur la partie 24 par soudage. Cette partie annulaire 25 présente un cran de glace 26 dans lequel est fixé un verre saphir 27 avec intercale- ment d'un joint en matière plastique 28. Comme on le voit au dessin, la partie annulaire 25 déborde vers l'intérieur sous le joint 28 et sous la périphérie d'un cadran 28 fixé sur un mouvement 29. Ce mouvement est porté lui-même par un cercle d'agrandissement en matière plastique 30 qui est engagé à l'intérieur de l'élément intermédiaire 21.

La boîte de montre comporte en outre une lunette 31 qui peut être en acier par exemple. Cette lunette présente un décrochement interne 32 qui est engagé sur un épaulement supérieur de l'élément intermédiaire 21. Elle est fixée à un fond 33 dont la forme est la même que celle du fond 3 de la première forme d'exécution. Une garniture d'étanchéité 34 est pincée entre un épaulement périphérique du fond 33 et la face plane inférieure de l'élément 21.

La fig. 6 montre la structure de la boîte décrite dans une coupe selon l'axe 6 h-12 h. Comme cette boîte est de forme générale rectangulaire, avec côtés incurvés, on voit que les parties annulaires 24 et 25 de l'élément intermédiaire 21 sont situées à une distance du mouvement 29 qui est plus grande aux extrémités de la boîte que dans la coupe 3 h-9 h. Le cercle d'agrandissement 30 est donc plus large dans cette coupe qu'à la fig. 5.

On voit également à la fig. 6 que des cornes 35 sont formées d'une pièce avec la lunette 31 et que le long de ses petits côtés, cette dernière présente une nervure de telle sorte que son épaisseur est plus grande que sur ses grands côtés. Cette nervure est engagée sur un décrochement correspondant du fond. Ainsi, le long des grands côtés de la boîte (fig. 5) la lunette 31 et le fond 33 sont en contact le long d'un plan de jonction 36 qui se trouve au niveau de l'axe du passage radial 23, c'est-à-dire à un niveau moyen, situé à mi-hauteur entre les faces supérieure et inférieure de l'élément 21. En revanche, le long des petits côtés de la lunette 31, le plan de jonction 37 entre le fond 33 et la lunette 31 se trouve presque au niveau de la face inférieure 38 de l'élément 21.

Du fait que le plan de jonction 37 est déporté en direction du fond aux deux extrémités de la boîte, la fixation du fond 33 à la lunette 31 peut être réalisée au moyen de quatre vis 39 qui sont vissées dans des trous taraudés 40 situés dans les angles de la lunette. L'épaisseur de la lunette est en effet assez grande à ces endroits pour que des trous borgnes taraudés offrent une bonne prise aux vis. Les têtes 39a des vis de fixation s'appuient sur des épaulements internes 41 ménagés à l'extrémité de passages 42 percés dans le fond 33.

Cette seconde forme d'exécution permet de réaliser des modèles de boîtes variés grâce à un choix judicieux des différents matériaux des pièces décrites. Pour des raisons de fabrication, et afin de permettre de réaliser des boîtes d'épaisseur minimale, l'élément intermédiaire doit nécessairement être en acier et formé d'une pièce avec le prolongement radial. Toutefois, la construction de la fig. 6 permet de réaliser une boîte dans laquelle la partie apparente 25 de l'élément intermédiaire est en or, tandis que la lunette 31 est en acier. La lunette assure donc la fiabilité de la fixation du fond au moyen des vis 39 et forme un élément décoratif grâce au contraste des matériaux avec la partie annulaire 25. La pièce peut être parfaitement étanche grâce aux joints 28 et 34. L'engagement d'un verre saphir dans un cran comme le cran 26 permet des exécutions dans lesquelles le verre 27 est d'épaisseur réduite. On utilise actuellement des verres saphir d'une épaisseur de 70/100 par exemple ou même moins.

La construction décrite ci-dessus réunit de façon surprenante toute une série d'avantages qui en découlent de façon indépendante.

Esthétique -. Les pièces visibles de la boîte, c'est-à-dire la lunette et le fond, sont de forme simple, de sorte que leur état de surface final peut être donné par des moyens rationnels. Grâce au fait que les deux pièces sont séparées par un plan de jonction qui se trouve à mi-hauteur de la boîte, on peut, par exemple, si l'on donne un état de surface final différent à la lunette et au fond, réaliser une boîte dont l'apparence ultra-mince est très frappante.

On notera que l'on obtient une réduction de hauteur particulièrement importante, tout en assurant les autres caractéristiques visées, en réalisant la pièce intermédiaire en une pièce avec son prolongement radial. En effet, la distance entre chacune des génératrices supérieure et inférieure du passage cylindrique 11 a et les épaulements supérieur et inférieur de la pièce 11, en contact avec les garnitures 15 et 16, peut être réduite à une valeur beaucoup plus faible que dans le cas où, selon la technique usuelle, on perce un trou radial dans la pièce intermédiaire et on chasse dans ce trou un tube rapporté.

En ce qui concerne les problèmes de fabrication, la pièce intermédiaire 11 ne nécessite pas d'opération de finition du même genre que celles que nécessitent des pièces qui sont apparentes dans la boîte terminée. Ainsi, par exemple, il n'est pas nécessaire de polir les surfaces de cette pièce, de sorte que les opérations d'usinage suffisent à lui donner son état de surface final. On peut ainsi garantir la précision de cette pièce, ce qui contribue à permettre des réalisations de hauteur minimale, tout en garantissant l'esthétique de la boîte et la fiabilité.

Simplicité d'emboîtage - Comme l'emboîtage s'effectue de façon analogue à ce que l'on connaissait avec les boîtes trois pièces classiques, de nombreuses difficultés sont évitées. En particulier, il n'est pas nécessaire de prévoir un système à tige brisée, comme dans la plupàrt des monocoques. Le mouvement est fixé au cercle 11, après quoi la tige est mise en place à travers le tube 17.

Etanchéité - Les deux garnitures 15 et 16 ainsi que le système d'étanchéité de la tige ou de la couronne par rapport au tube 17 et la fixation du verre à la lunette assurent l'étanchéité complète de l'enceinte qui contient le mouvement.

Choix des matériaux - Finalement, la construction décrite se prête à des exécutions pratiques très variées suivant les matériaux que l'on emploie pour les différentes pièces, ces matériaux pouvant être choisis selon les propriétés que l'on désire conférer à la boîte dans une très large gamme de matières.

L'élément intermédiaire sera réalisé de préférence en acier inoxydable. Toutefois, des exécutions en matière plastique moulée, notamment en utilisant une matière plastique rigide, supportant une mise en forme de haute précision seront également possibles.

Dans d'autres variantes d'exécution, les moyens de fixation de la lunette au fond pourraient être différents de ce qui est représenté au dessin. N'importe quel moyen connu tel que clavettes, vis dirigées dans le sens axial, cran, le cas échéant fond vissé classique, peuvent être utilisés.

Dans les deux formes d'exécution décrites, au lieu que le verre soit fixé au moyen d'un joint d'étanchéité qui l'entoure dans un cran de glace de la lunette ou de l'élément intermédiaire, il pourrait aussi, en variante, être pressé contre une garniture d'étanchéité supportée par l'élément intermédiaire, grâce à un rebord interne de la lunette s'appliquant par exemple sur un biseau périphérique du verre.

## Revendications

1. Boîte de montre étanche comprenant une lunette (2 ; 31), un verre (1 ; 27), un fond (3 ; 33) fixé à la lunette de manière amovible par des moyens (8 ; 40) qui sont localisés sur le pourtour de la lunette et du fond, et un élément intermédiaire (11 ; 21) qui comporte une partie annulaire, qui est destiné à maintenir le mouvement en place, et qui est logé entre le fond et la lunette, ces deux derniers éléments présentant un plan de jonction (7 ; 36) situé à un niveau intermédiaire entre les faces supérieure et inférieure de l'élément intermédiaire, caractérisée en ce que ce dernier comporte un organe métallique formé d'une pièce unique comprenant ladite partie annulaire (11 ; 24) et un prolongement radial externe (17 ; 22), compris en hauteur entre les dites faces supérieure et inférieure, s'étendant jusqu'à l'extérieur de la boîte entre le fond et la lunette, et percé d'un passage pour l'engagement direct d'une tige de commande du mouvement, et en ce que lesdits moyens (8 ; 40) sont indépendants de l'organe intermédiaire (11 ; 21) et sont localisés en des emplacements différents de celui du prolongement radial.

2. Boîte de montre selon la revendication 1, caractérisée en ce que le verre (1) est-fixé de façon étanche à la lunette (2) et en ce que des garnitures d'étanchéité (15,16) sont pincées axialement entre des épaulements de la pièce unique (11), de la lunette (2) et le fond (3).

3. Boîte de montre selon la revendication 1 ou la revendication 2, caractérisée en ce que ladite pièce unique (11 ; 21) présente des surfaces latérales externes engagées en regard de surfaces correspondantes de la lunette (2 ; 31) et du fond (3 ; 33) de manière à assurer le positionnement latéral de la pièce unique de la lunette et du fond les uns par rapport aux autres.

4. Boîte de montre selon les revendications 2 et 3, caractérisée en ce que les surfaces latérales correspondantes du fond (3) et de la pièce unique (11) sont circulaires tandis que les surfaces latérales correspondantes de la pièce unique (11) et de la lunette (2) présentent une forme non circulaire, et en ce qu'un épaulement (14) ménagé entre lesdites faces latérales de ladite pièce unique (11) se trouve situé au niveau dudit plan de jonction (7) et repose sur la partie interne de la surface de jonction du fond.

5. Boîte de montre selon la revendication 1, de forme non circulaire, caractérisée en ce que le fond (3) s'étend en surface au-delà des limites de la lunette -(2) selon l'axe 6 h-12 h et présente aux extrémités de cet axe des parties proéminentes (5) embrassant la lunette et formant les moyens de liaison de la boîte au bracelet.

6. Boîte de montre selon la revendication 1, caractérisée en ce que le verre (27) est fixé de façon étanche audit élément intermédiaire (21), ce dernier présentant une autre partie annulaire (25) proéminente qui apparaît dans la face visible de la montre entre le verre (27) et la lunette (21).

7. Boîte de montre selon la revendication 6, caractérisée en ce que ladite partie annulaire proéminente (25) est constituée d'une matière différente de celle de ladite pièce unique (22, 24) et est liée à cet élément par adhérence.

8. Boîte de montre selon la revendication 7, caractérisée en ce que la partie annulaire proéminente (25) est métallique et liée à ladite pièce unique (22, 24) par soudage.

9. Boîte de montre selon la revendication 1, de forme non circulaire, caractérisée en ce que, dans les régions situées sur 6 h et sur 12 h, le fond présente des décrochements et la lunette des nervures de forme correspondant à celle des décrochements, le plan de jonction (37) entre le fond (33) et la lunette (31) étant, dans les dites régions, déporté en direction du fond, et le fond et la lunette étant fixés par des vis (40) engagées axialement dans des trous taraudés que la lunette présente dans les dites régions situées sur 6 h et 12 h.

## Claims

1. Fluid-tight watch case including a bezel (2 ; 31), a glass (1 ; 27), a back (3; 33) detachably fixed to the bezel by means (8 ; 40) which are confined to the circumference of the bezel and of the back, and an intermediate element (11 ; 21) which comprises an annular portion, is intended to hold the movement in place, and is seated between the back and the bezel, these last two elements having a junction-plane (7 ; 36) situated at a level intermediate between the upper and lower faces of the intermediate element, characterized in that the latter comprises a metal member formed of a single part including said annular portion (11 ; 24) and an outer radial extension (17 ; 22) contained in height between the said upper and lower faces, extending to the outside of the case between the back and the bezel, and pierced by a passage for the direct insertion of a control stem of the movement, and in that said means (8 ; 40) are independent of the intermediate member (11 ; 21) and are confined to locations different from that of the radial extension.

2. Watch case according to claim 1, characterized in that the glass (1) is fixed fluid-tightly to the bezel (2), and in that gaskets (15, 16) are gripped axially between shoulders of the single part (11), of the bezel (2), and of the back (3).

3. Watch case according to claim 1 or claim 2, characterized in that said single part (11 ; 21) has outer side surfaces fitted opposite corresponding surfaces of the bezel (2 ; 31) and of the back (3 ; 33) in such a way as to ensure the lateral positioning of the single part of the bezel and of the back relative to one another.

4. Watch case according to claims 2 and 3, characterized in that the corresponding side surfaces of the back (3) and of the single part (11) are circular, whereas the corresponding side surfaces of the single part (11) and of the bezel (2) have a non-circular shape, and in that a shoulder (14) contrived between the said side faces of said single part (11) is situated at the level of the said junction-plane (7) and rests upon the inside part of the junction-surface of the back.

5. Watch case according to claim 1, of non-circular shape, characterized in that the back (3) extends in surface beyond the limits of the bezel (2) along the 6 o'clock-12 o'clock axis and has at the ends of that axis protruding portions (5) embracing the bezel and forming the means for connecting the case to the band.

6. Watch case according to claim 1, characterized in that the glass (27) is fixed fluid-tightly to said intermediate element (21), the latter having another protruding annular portion (25) which appears in the visible front of the watch between the glass (27) and the bezel (21).

7. Watch case according to claim 6, characterized in that said protruding annular portion (25) is made of a different material from that of said single part (22, 24) and is joined to this element by adhesion.

8. Watch case according to claim 7, characterized in that the protruding annular portion (25) is of metal and is joined to the said single part (22, 24) by welding.

9. Watch case according to claim 1, of non-circular shape, characterized in that in the regions situated at 6 o'clock and at 12 o'clock, the back has recesses and the bezel ribs of a shape corresponding to that of the recesses, the junction-plane (37) between the back (33) and the bezel (31) being cut away towards the back, and the back and the bezel being fixed by screws (40) fitted axially in tapped holes which the bezel has in the said regions situated at 6 o'clock and 12 o'clock.

## Patentansprüche

1. Wasserdichtes Uhrengehäuse mit eine Lünette (2 ; 31), einem Uhrglas (1 ; 27), einem Boden (3 ; 33), die an der Lünette auf abnehmbare Weise durch Mittel (8; 40) befestigt sind, welche am Umfang der Lünette und des Bodens angeordnet sind und einem Zwischenglied (11 ; 21), weiches einen ringförmigen Teil umfasst, der dazu bestimmt ist, das Uhrwerk an Ort zu halten und der zwischen dem Boden und der Lünette eingebaut ist, wobei die beiden letzten Elemente eine Verbindungsebene (7 ; 36) bilden, die sich auf einem.Zwischenniveau zwischen der Ober- und Unterseite des Zwischengliedes befinden, dadurch gekennzeichnet, dass das letztere ein metallisches Organ umfasst, welches aus einem einzigen Stück geformt ist, welches den genannten ringförmigen Teil (11 ; 24) und eine radiale äussere Verlängerung (17 ; 22) umfasst, die in der Höhe zwischen der genannten Ober- und Unterseite angeordnet ist und sich bis nach aussen des Gehäuses zwischen dem Boden und der Lünette erstreckt und mit einem Durchgang zum direkten Verbinden einer Antriebswelle des Uhrwerkes durchbohrt ist und die genannten Mittel (8 ; 40) vom Zwischenglied (11 ; 21) unabhängig und an von der Stelle der radialen Verlängerung verschiedenen Stellen angeordnet sind.

2. Uhrengehäuse nach Patentanspruch 1, dadurch gekennzeichnet, dass das Uhrglas (1) wasserdicht an der Lünette (2) befestigt ist und die Dichtungen (15, 16) axial zwischen den Schultern des einzigen Stückes (11), der Lünette (2) und dem Boden (3) gequetscht sind.

3. Uhrengehäuse nach Patentanspruch 1 oder 2, dadurch gekennzeichnet, dass das einzige Stück (11 ; 21) seitliche äussere Oberflächen aufweist, die im Vergleich zu den entsprechenden Oberflächen der Lünette (2 ; 31) und des Bodens (3 ; 33) auf solche Weise verbunden sind, um die seitliche Positionierung des einzigen Stückes der Lünette und des Bodens inbezug aufeinander zu gewährleisten.

4. Uhrengehäuse nach Patentanspruch 2 und 3, dadurch gekennzeichnet, dass die entsprechenden Seitenflächen des Bodens (3) und des einzigen Stückes (11) kreisförmig sind, wobei die entsprechenden Seitenflächen des einzigen Stückes (11) und der Lünette (2) eine nicht kreisförmige Form aufweisen und dass eine zwischen den genannten Seitenflächen des genannten einzigen Stückes (11) angeordnete Schulter (14) sich auf dem Niveau der Verbindungsebene (7) befindet und auf dem Innenteil der Verbindungsfläche des Bodens liegt.

5. Uhrengehäuse nach Patentanspruch 1, welches eine nicht kreisförmige Form aufweist, dadurch gekennzeichnet, dass sich der Boden (3) mit seiner Oberfläche über die Begrenzungen der Lünette (2) in Richtung der Achse 6 h-12 h erstreckt und an den Enden dieser Achse vorspringende Teile. (5) aufweist, die die Lünette umfassen und Verbindungselemente zwischen dem Gehäuse mit dem Armband bilden.

6. Uhrengehäuse nach Patentanspruch 1, dadurch gekennzeichnet, dass das Uhrglas (27) wasserdicht am Zwischenglied (21) befestigt ist, wobei das Zwischenglied einen anderen vorstehenden ringförmigen Teil (25) aufweist, der in der sichtbaren Oberfläche der Uhr zwischen dem Uhrglas (27) und der Lünette (31) erscheint.

7. Uhrengehäuse nach Patentanspruch 6, dadurch gekennzeichnet, dass der ringförmige vorspringende Teil (25) aus einem anderen Material besteht als das einzige Stück (22, 24) und mit diesem Element durch Adhäsion verbunden ist.

8. Uhrengehäuse nach Patentanspruch 7, dadurch gekennzeichnet, dass der vorspringende ringförmige Teil (25) aus Metall besteht und mit dem einzigen Stück (22, 24) durch Schweissen verbunden ist.

9. Uhrengehäuse nach Patentanspruch 1 mit einer nicht kreisförmigen Gestalt, dadurch gekennzeichnet, dass in den Bereichen auf 6 h und 12 h der Boden Absätze und die Lünette Rippen aufweisen, die in der Form denjenigen der Absätze entsprechen und die Verbindungsebene (37) zwischen dem Boden (33) und der Lünette (31) in den genannten Bereichen in Richtung des Bodens zurückgenommen ist und der Boden und die Lünette durch Schrauben (40) verbunden sind, die in Axialrichtung in mit Innengewinde versehenen Löchern eingeschraubt sind, welche in der Lünette in den genannten Bereichen auf 6 h und 12 h befindlich sind.
